# EUROPÄISCHE PATENTSCHRIFT

(11) **EP 0 571 589 B1**
(45) Veröffentlichungstag und Bekanntmachung des Hinweises auf die Patenterteilung: **20.03.1996**
(21) Anmeldenummer: 92924647.8
(22) Anmeldetag: 02.12.1992
(51) Int. Cl.: B65H 54/80

(54) **DREHTELLER**
ROTARY TABLE
PLATEAU TOURNANT

(30) Priorität: 04.12.1991 DE 4143345; 05.10.1992 DE 4233369
(43) Veröffentlichungstag der Anmeldung: 01.12.1993
(73) Patentinhaber: Rieter Ingolstadt Spinnereimaschinenbau Aktiengesellschaft, D-85046 Ingolstadt (DE)
(72) Erfinder: HAUNER; Friedrich, D-8070 Ingolstadt (DE)
(86) Internationale Anmeldenummer: EP9202786
(87) Internationale Veröffentlichungsnummer: WO9311063

(56) Entgegenhaltungen:
- EP-A- 0 335 118
- EP-A- 0 338 277
- EP-A- 0 532 964
- BE-A- 562 866
- DE-A- 3 407 136

## Beschreibung

Die Erfindung betrifft eine Spinnereivorbereitungsmaschine mit einem Drehteller zum Ablegen von Faserbändern in Spinnkannen. Der Drehteller ist eben in einer Drehtellerplatte (auch Drehtellertisch genannt) angeordnet. Der Drehteller rotiert um seine vertikale Achse und liefert über eine exzentrisch angeordnete Mündung eines Bandführungskanals das Faserband in zykloidenförmigen Schleifen in eine rotierende Spinnkanne.

Mit wachsendem Füllungsgrad der Spinnkanne drückt der sich ausbildende Faserbandpilz an den Drehteller. In Abhängigkeit vom Füllungsgrad wächst die Faserbandpressung durch den Drehteller. Es kommt zu einer Reibung zwischen der Unterfläche des Drehtellers und der gegen diese Unterfläche angepreßten Faserbandfüllung der Spinnkanne. Eine fehlerfreie Unterfläche des Drehtellers ist notwendig, um das Faserband nicht zu beschädigen. Die Fertigung des Drehtellers hat Einfluß auf die Unterfläche des Drehtellers.

Der Grundkörper des Drehtellers besteht aus Guß, beispielsweise aus Aluminiumguß. Die rauhe Unterfläche des Drehtellers mußte anschließend in zusätzlichen Arbeitsgängen abgeschliffen werden. Anschließend wurde die Fläche poliert, um dann eloxiert oder verchromt zu werden. Diese Oberflächenbehandlung der Unterfläche war notwendig, um die Reibung gegenüber der angepreßten Faserbandfüllung gering zu halten.

Da das Gußmaterial kleine und kleinste Lunker enthält, kann es häufig passieren, daß beim Abschleifen der Oberfläche Lunker freigesetzt werden, so daß erneut abgeschliffen werden muß. Das Abschleifen kann oftmals zu einer Unterschreitung der Maßtoleranzen führen. Das bedeutet Ausschuß des Drehtellers. Dieser Nachteil ist zu beseitigen.

Die EP-A-335 118 zeigt einen Drehteller für eine Strekke, dessen gesamte rotierende Verdichtungsfläche mit Emaille beschichtet ist. Auch eine Beschichtung mit Emaille setzt voraus, daß störende Lunker in der zu beschichteten Unterseite des Drehtellers abgeschliffen werden, um eine fehlerfreie Beschichtung zu erzielen. Das notwendige Abschleifen kann ebenfalls zu einer Unterschreitung von Maßtoleranzen führen. Wird ein Abschleifen vermieden, muß eine relativ starke Beschichtung aufgebracht werden. Das ist technologisch relativ aufwendig und stellt insgesamt ein kostenintensives Verfahren dar.

Die EP-A-532 964, stand der Technik gemäß Artikel 54(3) EPü, zeigt einen Drehteller, dessen Unterseite eine formschlüssige Abdeckung aus Edelstahl hat. Es gibt keine Hinweise, wie diese Abdeckplatte am Drehteller befestigt ist. Auch aus der Figur sind keine Befestigungsmittel erkennbar.

Aufgabe der Erfindung ist es, den Ausschuß bei der Fertigung des Drehtellers zu reduzieren.

Die Abdeckung für den Drehteller ist eine Abdeckplatte, die in unterschiedlichem vorgefertigtem Zustand vorliegt und mit dem Drehteller zu befestigen ist. Die Abdeckplatte ist kreisförmig (Scheibe) und schließt bündig mit der Unterseite des Drehtellers ab, d.h. sie ist dekkungsgleich. In diesem Fall sind auf der dem Drehteller zugewandten Seite der Abdeckplatte Gewindebolzen angeordnet. Die Abdeckplatte wird mit dem Drehteller verschraubt.

Ein anderes Merkmal ist, daß die Abdeckplatte ebenfalls kreisförmig ist, aber einen etwas größeren Durchmesser besitzt als der Drehteller. Die Abdeckplatte liegt auf dem Drehteller auf. Der am Drehteller überstehende Rand der Abdeckplatte wird abgewinkelt und der abgewinkelte Rand wird in die Ringnut des Drehtellers eingerollt und somit befestigt.

Eine weiterhin anderes Merkmal der Erfindung ist, daß an der Unterseite des Drehtellers eine vorgefertigte Abdeckplatte aufgesetzt und anschließend formschlüssig mit dem Drehteller verbunden wird. Dabei ist kennzeichnend, daß die Abdeckplatte bereits mit einem abgewinkelten Rand vorgefertigt ist und auf den Drehteller aufgesetzt wird, so daß anschließend der Rand in die Ringnut des Drehtellers eingerollt wird.

Ein Vorteil der Erfindung ist die Verkürzung des Fertigungsaufwandes, der mit dem Schleifen, Polieren und Eloxieren bzw. Verchromen der Unterseite bisher entstand. Weiterhin ist es möglich, die Ausschußquote für den Drehteller zu senken, da mögliche Lunker im Material des Drehtellers abgedeckt werden.

Das Befestigen der Abdeckung ist ohne Einschränkung für alle Drehtellergrößen anwendbar.

Ein weiterer Vorteil ist, daß mit der Möglichkeit der Materialauswahl für die Abdeckung eine gleiche Oberflächenbeschaffenheit erreicht wird, wie sie am Drehtellertisch existiert. Dieser Sachverhalt wirkt sich günstig für den Faserbandpilz beim Kannenabtransport unter dem Drehtellertisch aus.

Ein weiterer Vorteil ergibt sich im Zusammenhang mit dem Einbau des Bandkanals in den Drehteller. Es muß weniger Sorgfalt beim Eingießen des Bandkanals mit der Gußmasse in den Drehteller aufgewendet werden.

Die Erfindung wird im folgenden anhand von Ausführungsbeispielen beschrieben. Es zeigen
- Figur 1: Drehteller und Spinnkanne im Längsschnitt,
- Figur 2: vorgefertigte Abdeckplatte auf dem Drehteller aufgesetzt,
- Figur 2a: vorgefertigte Abdeckplatte in Ringnut des Drehtellers eingerollt,
- Figur 3: kreisförmige Abdeckplatte auf Drehteller aufgesetzt,
- Figur 3a: Abwinkeln und Einrollen des Randes der Abdeckplatte in Ringnut des Drehtellers.

Nach Figur 1 ist der Drehteller 1 in einer nicht dargestellten Spinnereivorbereitungsmaschine, beispielsweise einer Strecke oder einer Karde angeordnet. Das Faserband tritt in den Einlauf 5 des Bandkanals 2 ein, durchläuft den Bandkanal 2 und tritt dann am Auslauf 6 aus dem Bandkanal wieder aus. Der Bandkanal ist zentrisch in dem Drehteller 1 angeordnet. Der Drehteller dreht sich während der Ablage des Faserbandes um eine Drehachse 11. Durch Drehung des Drehtellers 1 um die Drehachse 11 entsteht eine kreisförmige Ablage des Faserbandes in einer Kanne 10. Bei gleichzeitiger Drehung der Kanne 10 wird das Faserband zykloidenförmig in der Kanne 10 abgelegt, wodurch eine gleichmäßigere und größere Füllung der Spinnkanne 10 mit Faserband möglich ist.

Eine Gußmasse 4 verbindet den Bandkanal 2 mit einem Tellerhalter 3. Dadurch ist gewährleistet, daß der Bandkanal stets richtig positioniert ist und durch äußere Einflüsse seine Lage nicht verändert. Der Bandkanal 2 ist an seinem Auslauf 6 ebenfalls mit einer Gußmasse 8 fixiert. Durch die Gußmasse 8 wird gewährleistet, daß ein spaltfreier Übergang zwischen dem Bandkanal 2 und dem Drehteller 1 bzw. der Abdeckung 7 an der Unterseite des Drehteller gewährleistet ist. Die Unterseite des Drehtellers 1 ist mit einer Abdeckung 7 versehen. Die Abdeckung 7 ist aus einem gegenüber dem Faserband reibungsarmen Material, vorteilhafterweise Edelstahl, Messing oder Keramik hergestellt. Neben äußerst geringer Reibung wird damit auch ein geringer Verschleiß der Abdeckung 7 gewährleistet. Darüber hinaus wird eine aufwendige Bearbeitung des Bodens des Drehtellers 1, insbesondere Schleifen und Polieren an der Unterseite des Drehtellers 1 vermieden. Auch muß weniger Sorgfalt beim Eingießen des Bandkanals 2 mit der Gußmasse 8 in den Drehteller aufgewendet werden, da die Eingußstelle von der Abdeckung 7 derart abgedeckt wird, daß lediglich der freie Querschnitt des Bandkanals frei ist. Außerdem ist für die verschiedenen Durchmesser der Bandkanäle nur eine Gußform notwendig. Wie Figur 1 weiterhin zeigt ist die Abdeckung 7 eng anliegend auf der Unterseite des Drehtellers angeordnet. Der Grundkörper des Drehtellers (1) besteht aus Aluminiumguß. Die der Spinnkanne (10) zugewandte Unterfläche des Drehtellers wird nicht mehr poliert und wird nicht mehr eloxiert oder verchromt. Es wird gemäß Figur 2 eine vorgefertigte Abdeckplatte (12) auf den Drehteller (1) aufgesetzt. Diese Abdeckplatte (12) besitzt einen abgewinkelten Rand und wird formschlüssig auf den Drehteller (1) aufgesetzt. Die Befestigung der Abdeckplatte (12) auf dem Drehteller 1 erfolgt dadurch, daß der abgewinkelte Rand in die Ringnut (9) des Drehtellers (1) eingerollt wird. Die Befestigung der Abdeckplatte (12) zeigt Figur 2a.

Eine andere Ausführungsform gemäß Figur 3 geht davon aus, daß lediglich eine vorgefertigte, kreisförmige Abdeckplatte (13) auf die Unterseite des Drehtellers (1) aufgelegt wird. Kennzeichnend dabei ist, daß diese Abdeckplatte (13) einen etwas größeren Durchmesser als der Drehteller (1) aufweist. In einem nachfolgenden Arbeitsgang muß die kreisförmige Abdeckplatte (13) abgewinkelt und gleichzeitig der abgewinkelte Rand in die Ringnut (9) des Drehtellers (1) eingerollt werden. Die Abdeckplatte (13) ist somit unveränderbar fixiert (vgl. Figur 3a).

Ein weiteres Merkmal der Erfindung ist, daß die Abdeckplatte kreisförmig ist und bündig mit der Unterseite des Drehtellers abschließt, d.h. sie ist deckungsgleich. Diese Abdeckplatte hat die Form einer Scheibe. Dieser Sachverhalt ist nicht in einer Zeichnung dargestellt. In diesem Fall sind auf der dem Drehteller zugewandten Seite der Abdeckplatte Gewindebolzen angeordnet. Die Gewindebolzen der Abdeckplatte werden in Bohrungen des Drehtellers (die extra dafür anzufertigen sind) eingeführt und auf der Rückseite des Drehtellers verschraubt.

Ein anderes Merkmal der Erfindung ist die Befestigung der Abdeckplatte durch Kleben. Die Abdeckplatte besitzt die Form einer Scheibe und ist bündig mit der Unterkante des Drehtellers. Die Abdeckplatte wird auf der Unterseite des Drehtellers aufgeklebt.

Die Abdeckplatte (7), (12), (13) besteht aus Edelstahl. Für den Fall, daß die Abdeckplatte eine Scheibe ist, die bündig mit der Unterseite des Drehtellers abschließt, kann auch Keramik für die Abdeckplatte verwendet werden.

Die Oberfläche jeder Abdeckplatte, die in Berührung mit Faserband kommt, ist strukturiert. Es ist eine Orangenhaut oder Ledernarbenstruktür, so daß der Ansaugeffekt, der Fasern des abgelegten Faserbandes an der Abdeckplatte verhindert wird.

## Patentansprüche

1. Drehteller (1) einer Spinnereivorbereitungsmaschine, dessen Grundkörper gegossen ist und an dessen Unterseite eine Abdeckplatte (12) aus reibungsarmem Material formschlüssig angeordnet ist, dadurch gekennzeichnet, daß die Abdeckplatte (12) kreisförmig ist und durch Biegen und Einrollen ihres überstehenden Randes in einer Ringnut des Drehtellers befestigt ist.

2. Drehteller (1) einer Spinnereivorbereitungsmaschine, dessen Grundkörper gegossen ist und an dessen Unterseite eine Abdeckplatte (12) aus reibungsarmem Material formschlüssig angeordnet ist, dadurch gekennzeichnet, daß die Abdeckplatte (12) kreisförmig ist und mit abgewinkeltem Rand durch Einrollen des abgewinkelten Randes in einer Ringnut des Drehtellers befestigt ist.

3. Drehteller (1) einer Spinnereivorbereitungsmachine, dessen Grundkörper gegossen ist und an dessen Unterseite eine Abdeckplatte (12)aus reibungsarmem Material formschlüssig angeordnet ist, dadurch gekennzeichnet, daß die Abdeckplatte (12) kreisförmig ist und bündig mit der Unterkante des Drehtellers abschließt, an der dem Drehteller zugewandten Seite der Abdeckplatte Befestigungsmittel hat, so daß die Abdeckplatte mit dem Drehteller lösbar verbunden ist.

4. Drehteller (1) nach einem oder mehreren der Ansprüche 1 bis 3, dadurch gekennzeichnet, daß die der Spinnkanne zugewandte Oberfläche der Abdeckplatte eine strukturierte Oberfläche hat.

5. Drehteller (1) nach Anspruch 4, dadurch qekennzeichnet, daß die strukturierte Oberfläche eine Orangenhaut oder Ledernarbenstruktur hat, so daß der Ansaugeffekt der Fasern des abgelegten Faserbandes an der Abdeckplatte verhindert wird.

6. Drehteller (1) nach einem oder mehreren der Ansprüche 1 bis 5, dadurch gekennzeichnet, daß die Abdeckplatte Edelstahl ist.

7. Drehteller (1) nach einem oder mehreren der Ansprüche 3 bis 5, dadurch gekennzeichnet, daß die Abdeckplatte Keramik ist.

## Claims

1. A turntable (1) for a spinning preparation machine, the main body of the turntable (1) being cast and a cover plate (12) of low-friction material being mounted on the underside of the said turntable (1) with positive locking, **characterized in that** the cover plate (12) is circular and is secured in an annular groove in the turntable by bending and rolling-in its projecting edge.

2. A turntable (1) for a spinning preparation machine, the main body of the turntable (1) being cast and a cover plate (12) of low-friction material being mounted on the underside of the said turntable (1) with positive locking, **characterized in that** the cover plate (12) is circular and is secured with its projecting edge in an annular groove in the turntable by rolling-in the angled edge.

3. A turntable (1) for a spinning preparation machine, the main body of the turntable (1) being cast and a cover plate (12) of low-friction material being mounted on the underside of the said turntable (1) with positive locking, **characterized in that** the cover plate (12) is circular and terminates flush with the lower edge of the turntable, [and] has fastening means on the side of the cover plate facing the turntable, so that the cover plate is releasably connected to the turntable.

4. A turntable (1) according to one or more of Claims 1 to 3, **characterized in that** the surface of the cover plate facing the spinning can has a textured surface.

5. A turntable (1) according to Claim 4, **characterized in that** the structured surface has an orange-skin or scarred-leather texture, so as to prevent the suction effect of the fibres of the deposited sliver upon the cover plate.

6. A turntable (1) according to one or more of Claims 1 to 5, **characterized in that** the cover plate is of special steel.

7. A turntable (1) according to one or more of Claims 3 to 5, **characterized in that** the cover plate is of ceramic material.

## Revendications

1. Plateau tournant (1) d'une machine préliminaire de filature dont le corps de base est moulé et sur la face inférieure duquel une plaque (12) de recouvrement en une matière à faible friction est disposée à engagement positif, caractérisé en ce que la plaque (12) de recouvrement est circulaire et est fixée par pliage et enroulement de son bord excédent dans une rainure circulaire du plateau tournant.

2. Plateau tournant (1) d'une machine préliminaire de filature dont le corps de base est moulé et sur la face inférieure duquel une plaque (12) de recouvrement en une matière à faible friction est disposée à engagement positif, caractérisé en ce que la plaque (12) de recouvrement est circulaire et présente un bord replié et en ce qu'elle est fixée dans une rainure circulaire du plateau tournant en y enroulant le bord replié.

3. Plateau tournant (1) d'une machine préliminaire de filature dont le corps de base est moulé et sur la face inférieure duquel une plaque (12) de recouvrement en une matière à faible friction est disposée à engagement positif, caractérisé en ce que la plaque (12) de recouvrement est circulaire et à fleur avec le bord inférieur du plateau tournant et en ce qu'elle comporte des moyens de fixation sur le côté tourné vers le plateau tournant si bien que la plaque de recouvrement est reliée à la plaque tournant de façon amovible.

4. Plateau tournant (1) selon une ou plusieurs des revendications 1 à 3, caractérisé en ce que la surface de la plaque de recouvrement tournée vers le pot de filature présente une surface structurée.

5. Plateau tournant (1) selon la revendication 4, caractérisé en ce que la surface structurée a la structure d'une peau d'orange ou de cuir grainé si bien que l'effet d'aspiration des fibres du ruban de fibres déposé est évité à la plaque de recouvrement.

6. Plateau tournant (1) selon une ou plusieurs des revendications 1 à 5, caractérisé en ce que la plaque de recouvrement est en acier spécial.

7. Plateau tournant (1) selon une ou plusieurs des revendications 1 à 5, caractérisé en ce que la plaque de recouvrement est en céramique.
